# EUROPÄISCHE PATENTSCHRIFT

(11) **EP 1 117 964 B1**
(45) Veröffentlichungstag und Bekanntmachung des Hinweises auf die Patenterteilung: **31.07.2002**
(21) Anmeldenummer: 99941356.0
(22) Anmeldetag: 13.09.1999
(51) Int. Cl.: F24F 6/02, F22B 1/28

(54) **DAMPFERZEUGER MIT MINDESTENS TEILWEISE DOPPELWANDIGEM VERDAMPFUNGSGEFÄSS**
STEAM GENERATOR WITH AT LEAST PARTLY DOUBLE-WALLED EVAPORATION TANK
GENERATEUR DE VAPEUR COMPORTANT UN RESERVOIR D'EVAPORATION AU MOINS PARTIELLEMENT A DOUBLE PAROI

(30) Priorität: 22.09.1998 CH 193098
(43) Veröffentlichungstag der Anmeldung: 25.07.2001
(73) Patentinhaber: Axair AG, 8808 Pfäffikon SZ (CH)
(72) Erfinder: INEICHEN, Kurt, CH-6020 Emmenbrücke (CH)
(74) Vertreter: Bollhalder, Renato
(86) Internationale Anmeldenummer: CH9900432
(87) Internationale Veröffentlichungsnummer: WO0017582

(56) Entgegenhaltungen:
- DE-A- 2 642 911
- US-A- 3 873 806
- PATENT ABSTRACTS OF JAPAN vol. 014, no. 582 (C-0792), 26. Dezember 1990 (1990-12-26) & JP 02 253803 A (HISAKA WORKS LTD), 12. Oktober 1990 (1990-10-12)

## Beschreibung

Die vorliegende Erfindung bezieht sich auf einen Dampferzeuger mit einem Verdampfungsgefäss und mindestens einem Heizkörper.

Dampferzeuger werden beispielsweise zur Luftbefeuchtung eingesetzt und umfassen üblicherweise ein Verdampfungsgefäss, das teilweise mit Wasser gefüllt ist. Das Wasser wird mit Heizkörpern, wie z.B. Elektroden oder elektrischen Widerständen, erhitzt und verdampft, wobei Mineralsalze ausgefällt werden, die von Zeit zu Zeit durch Abschlämmen aus dem Verdampfungsgefäss entfernt werden müssen. Hierzu, zum Nachfüllen von Wasser und manchmal auch zur Wasserniveauüberwachung durch einen Schwimmer in einem Schwimmergefäss ausserhalb des Verdampfungsgefässes weist letzteres mindestens eine Wasserdurchlassöffnung auf, die häufig in seinem Boden angeordnet ist.

Ein vor allem bei Verwendung von sehr kalkhaltigem Wasser grosses Problem ist das Verkalken und das schnelle Zuwachsen der meist relativ kleinen Wasserdurchlassöffnung bzw. -öffnungen, das oft schon nach kurzer Zeit eine Reinigung notwendig macht. Werden grössere Wasserdurchlassöffnungen verwendet, so ist die Abschlämmenge zeitlich kaum mehr kontrollierbar und es besteht auch die Gefahr, dass das Wasser im Verdampfungsgefäss kurz nach dem Abschlämmen zu schwingen beginnt.

Um die Zeitintervalle zwischen den Reinigungen möglichst gross zu halten, wurde versucht, die Wasserdurchlassöffnungen mit Einrichtungen zu versehen, die ein schnelles Verstopfen verhindern. Bekannt sind beispielsweise die Verwendung von Sieben mit einer Vielzahl von geeignet angeordneten Öffnungen und das Pumpen von Luft von unten her durch die Öffnungen, um damit Wasserwege frei zu halten, sowie Öffnungen, die durch bewegte Teile gereinigt werden. Mit den vorgeschlagenen Lösungen konnten aber die Wartungszyklen nicht für alle Wassertypen in befriedigender Weise vergrössert werden.

In der DE-A-26 42 911 ist ein Dampferzeuger mit einem Verdampfungsgefäss und einem Heizkörper offenbart, bei dem das Verdampfungsgefäss teilweise doppelwandig mit einer Innenwand und einer Aussenwand ausgebildet ist, die eine Aussenkammer begrenzen. Die Aussenwand weist eine äussere Wasserdurchlassöffnung auf, so dass die Wasserzuführung in das Gefässinnere und die Wasserentnahme aus dem Gefässinnern über die äussere Wasserdurchlassöffnung, die Aussenkammer und einen Spalt zwischen der Innenwand und der Aussenwand erfolgt. Dieser Dampferzeuger bildet den nächstliegenden Stand der Technik.

Angesichts des Problems der bei gewissen Wassertypen raschen Verkalkung der Wasserdurchlassöffnungen bei den bisher bekannten Dampferzeugern liegt der Erfindung die folgende Aufgabe zugrunde. Zu schaffen ist ein Dampferzeuger mit einem Verdampfungsgefäss mit mindestens einer Wasserdurchlassöffnung, die nicht oder zumindest langsamer verkalkt als die Wasserdurchlassöffnungen der bisherigen Dampferzeuger.

Diese Aufgabe wird durch den erfindungsgemässen Dampferzeuger gelöst, wie er im unabhängigen Patentanspruch 1 definiert ist. Bevorzugte Ausführungsvarianten ergeben sich aus den abhängigen Patentansprüchen.

Das Wesen der Erfindung besteht darin, dass bei einem Dampferzeuger mit einem Verdampfungsgefäss und mindestens einem Heizkörper das Verdampfungsgefäss mindestens teilweise doppelwandig mit einer Innenwand und einer Aussenwand ausgebildet ist, die eine Aussenkammer begrenzen. Die Innenwand weist mindestens eine das Gefässinnere mit der Aussenkammer verbindende innere Wasserdurchlassöffnung und die Aussenwand mindestens eine äussere Wasserdurchlassöffnung auf, so dass die Wasserzuführung in das Gefässinnere und die Wasserentnahme aus dem Gefässinnern über die oder mindestens eine der äusseren Wasserdurchlassöffnungen, die Aussenkammer und die oder mindestens eine der inneren Wasserdurchlassöffnungen erfolgt.

Die innere bzw. inneren Wasserdurchlassöffnungen, die dem kalkausscheidenden heissen Wasser des Gefässinnern ausgesetzt sind, können relativ gross gewählt werden, so dass sie nicht allzu schnell zuwachsen. Das von aussen zugeführte Wasser, das durch die mindestens eine äussere Wasserdurchlassöffnung in die Aussenkammer und von dort aus durch die mindestens eine innere Wasserdurchlassöffnung ins Gefässinnere dringt, erwärmt sich während dieser Zeit so wenig, dass in der Aussenkammer kaum Kalk ausgeschieden wird. Zu der oder den äusseren Wasserdurchlassöffnungen gelangt somit nur sehr wenig Kalk, so dass diese kleiner gewählt werden können. Auf diese Weise können die Wartungszyklen des Dampferzeugers vergrössert werden, ohne dass dabei Konzessionen an die Kontrolle des von Zeit zu Zeit notwendigen Abschlämmens oder an die Stabilität des Wasserniveaus im Verdampfungsgefäss gemacht werden müssen.

Bei einer bevorzugten Ausführungsvariante umfasst das Verdampfungsgefäss einen Verdampfungsbehälter, der unten eine Öffnung aufweist, und einen darunter angeordneten auswechselbaren Kalkaufnahmebehälter mit einer Füllöffnung, so dass im Innern des Verdampfungsbehälters ausgeschiedener Kalk durch die Verdampfungsbehälteröffnung und die Füllöffnung hindurch in den Kalkaufnahmebehälter gelangt. Das Innere des Verdampfungsbehälters wird auf diese Weise nicht mit Kalk aufgefüllt und der ausgeschiedene Kalk muss weniger rasch entfernt werden. Die Kalkentfernung ist ausserdem einfacher, insbesondere wenn der Kalkaufnahmebehälter ersetzt oder geleert wird, bevor er vollständig mit Kalk gefüllt ist.

Der doppelwandige Teil des Verdampfungsgefässes kann sich entweder am Verdampfungsbehälter oder am Kalkaufnahmebehälter oder an beiden befinden.

Mit Vorteil ist in der Aussenkammer eine ungefähr horizontale oder nach aussen geneigte Kalkabsetzfläche angeordnet, die insbesondere durch die Innenseite eines Teils der Aussenwand geformt sein kann. Diese Kalkabsetzfläche fängt Kalkteile, die durch die mindestens eine innere Wasserdurchlassöffnung in die Aussenkammer strömen, und den in der Aussenkammer selbst freigesetzten Kalk noch vor der oder den äusseren Wasserdurchlassöffnungen ab.

Im folgenden wird der erfindungsgemässe Dampferzeuger unter Bezugnahme auf die beigefügten Zeichnungen anhand eines Ausführungsbeispiels detaillierter beschrieben. Es zeigen:
- Fig. 1 -: eine schematische, teilweise geschnittene Ansicht eines erfindungsgemässen Dampferzeugers;
- Fig. 2 -: eine teilweise geschnittene Perspektivansicht eines Teils des Dampferzeugers von Fig. 1;
- Fig. 3 -: eine teilweise geschnittene Perspektivansicht eines Isoliereinsatzes des Dampferzeugers von Fig. 1;
- Fig. 4 -: eine Teilansicht eines erfindungsgemässen Dampferzeugers ähnlich Fig. 1, aber mit einem zusätzlichen Isolierteil; und
- Fig. 5 -: eine Perspektivansicht eines Isolierteils des Dampferzeugers von Fig. 4.

### Figuren 1 bis 3

Der dargestellte Dampferzeuger umfasst ein Verdampfungsgefäss mit einem Verdampfungsbehälter 1 und einem Kalkaufnahmebehälter 4. Der Verdampfungsbehälter 1 weist einen Deckel 15 auf, an dem mehrere in das Gefässinnere ragende Heizkörper 2, z.B. Widerstandsheizelemente, befestigt sind, wobei hier der Übersichtlichkeit halber nur einer gezeichnet ist. Der Verdampfungsbehälter 1 ist etwa zu zwei Dritteln mit Wasser gefüllt, wobei während des Betriebs das Wasserniveau 10 aufgrund des brodelnden Wassers nicht homogen ist. Der erzeugte Dampf wird über eine Dampfleitung 6 abgeführt.

Der Verdampfungsbehälter 1 ist doppelwandig mit einer Innenwand 11 und einer Aussenwand 12 ausgebildet, die eine Aussenkammer 13 begrenzen, und weist unten eine Öffnung 14 auf. Die Aussenwand 12 ist beim dargestellten Ausführungsbeispiel im wesentlichen zylinderförmig mit einem eine horizontale Kalkabsetzfläche 123 bildenden Absatz. Der obere Teil der Innenwand 11 ist ebenfalls zylinderförmig, während der untere Teil trichterförmig ist, so dass ausgeschiedener und von der Innenwand 11 oder den Heizkörpern 2 abgesprengter Kalk abrutscht. Der Abstand zwischen der Innenwand 11 und der Aussenwand 12 beträgt im oberen Teil ca. 10 mm und wird durch Ausbuchtungen 113 und einen nach aussen gebogenen oberen Rand 114 der Innenwand 11 gewährleistet. Im unteren Teil reicht die Kalkabsetzfläche 123 bis an die Innenwand 11 heran, wobei letztere zwei Einbuchtungen 112 aufweist, die ein Durchfliessen von Wasser zwischen dem Rand der Kalkabsetzfläche 123 und ihr ermöglicht. Unterhalb und oberhalb der Kalkabsetzfläche 123 ist die Aussenkammer 13 um die Innenwand 11 herum durchgehend ausgebildet.

Das Gefässinnere des Verdampfungsgefässes ist über vier innere Wasserdurchlassöffnungen 111 in der Innenwand 11 mit der Aussenkammer 13 verbunden. In der Aussenwand 12 sind unterhalb der Kalkabsetzfläche 123 zwei äussere Wasserdurchlassöffnungen 121, 122 angeordnet. Die inneren Wasserdurchlassöffnungen 111 haben einen Durchmesser von ca. 30 mm und wachsen daher nicht allzu schnell zu. Die äusseren Wasserdurchlassöffnungen 121, 122 weisen einen Durchmesser von ca. 20 mm auf, so dass einerseits allfällige beim Abschlämmen mitgerissene Kalkstücke ausgeschwemmt werden können, anderseits aber nicht die Gefahr besteht, dass nach dem Abschlämmen das Wasser im Verdampfungsgefäss zu schwingen beginnt.

In den trichterförmigen Teil der Innenwand 11 eingesetzt ist ein ebenfalls trichterförmiger Isoliereinsatz 3 mit zwei Einbuchtungen 32, die entsprechend den Einbuchtungen 112 der Innenwand 11 ausgebildet sind. Dieser Isoliereinsatz 3 isoliert die Aussenkammer 13 im Bereich der Kalkabsetzfläche 123 und der äusseren Wasserdurchlassöffnungen 121, 122 thermisch gegen das Gefässinnere und sorgt dafür, dass die Wassertemperatur in diesem Bereich kleiner als 50°C ist. Der dargestellte Isoliereinsatz 3 ist hierzu als wasserdichtes Blasteil mit einem luftgefüllten Hohlraum 31 ausgebildet, könnte aber auch ein wasserdichtes, verschweisstes, mehrteiliges Kunststoffspritzteil mit einem Hohlraum, ein wasserdichtes, verschweisstes, mehrteiliges Metallteil mit einem Hohlraum, ein dickwandiges Teil, insbesondere aus Elastomer, oder ein Kunststoffspritzteil mit gasförmigen Einlagerungen, insbesondere Lufteinlagerungen, sein oder aus einem schaumstoffartigen Material bestehen.

Die Aussenwand 12 umfasst unterhalb der Kalkabsetzfläche 123 einen Anschlussstutzen 124, der mit dem Rest der Aussenwand 12 fest verbunden ist, wobei eine Ringdichtung 125 die Dichtheit gewährleistet. Am Anschlussstutzen 124 ist der auswechselbare Kalkaufnahmebehälter 4 mit Füllöffnung 41 angeordnet, in dem der im Verdampfungsbehälter 1 ausgeschiedene und von der Innenwand 11 oder den Heizkörpern 2 abgesprengte Kalk sich ansammelt. Der Kalkaufnahmebehälter 4 weist zwei Nocken 42 auf, die zu seiner Befestigung in zwei Löcher zweier von einer Plattform 5 herabreichender Halteteile 51 eingehängt sind.

An der Wasserdurchlassöffnung 121 ist eine Wasserzugabeund -entnahmeeinrichtung 7 und an der Wasserdurchlassöffnung 122 eine Wasserniveau-Überwachungseinrichtung 8 angeschlossen.

Die Wasserniveau-Überwachungseinrichtung 8 umfasst eine von der äusseren Wasserdurchlassöffnung 122 zu einem Schwimmergehäuse 82 führende Wasserleitung 81 und eine vom Schwimmergehäuse 82 zu der Dampfleitung 6 führende Druckausgleichleitung 84. Im Schwimmergehäuse 82 ist ein Schwimmer 83 angeordnet, der die Höhe des Wasserniveaus 10 anzeigt, das im Schwimmergehäuse 82 und im Verdampfungsgefäss dasselbe ist, da das Innere des Schwimmergehäuses 82 über die Wasserleitung 81, die äussere Wasserdurchlassöffnung 122, die Aussenkammer 13 und die inneren Wasserdurchlassöffnungen 111 mit dem Innern des Verdampfungsgefässes in Verbindung steht. Die Schwimmerposition kann elektronisch erfasst und zur Steuerung des Wasserniveaus 10 eingesetzt werden.

Die Wasserzugabe- und -entnahmeeinrichtung 7 umfasst eine von der äusseren Wasserdurchlassöffnung 121 zu einem oben offenen Einlassbecher 73 führende Wasserleitung 71, in der eine Pumpe 72 angeordnet ist, mit der Wasser über die äussere Wasserdurchlassöffnung 121, die Aussenkammer 13 und die inneren Wasserdurchlassöffnungen 111 aus dem Gefässinnern heraus gepumpt werden kann. Zum Einlassbecher 73 führt eine Wasserzuführleitung 74 mit einem Ventil 75 und vom Einlassbecher 73 weg eine Wasseraustrittleitung 76.

Beim Abschlämmen gelangt das aus dem Verdampfungsgefäss abfliessende Wasser über die inneren Wasserdurchlassöffnungen 111 aus dem Gefässinnern in die Aussenkammer 13 und von dort aus über die äussere Wasserdurchlassöffnung 121 in die Wasserzugabe- und -entnahmeeinrichtung 7. Allfällige Kalkausscheidungen oder Kalksplitter, die durch die inneren Wasserdurchlassöffnungen 111 in die Aussenkammer 13 gelangen, lagern sich auf der Kalkabsetzfläche 123 ab. Zu den äusseren Wasserdurchlassöffnungen 121, 122 gelangt somit kaum Kalk, so dass diese trotz relativ kleinem Durchmesser nicht zuwachsen.

Zur Ersetzung des während des Betriebs verdampfenden Wassers wird mittels des statischen Wassersäulendrucks über die Wasserleitung 71, die äussere Wasserdurchlassöffnung 121, die Aussenkammer 13 und die inneren Wasserdurchlassöffnungen 111 Wasser in das Gefässinnere nachgefüllt, wobei sich dieses in der Aussenkammer 13 nicht über die Kalkausfällungstemperatur von ca. 50°C erhitzt und somit dort kein Kalk freigesetzt wird.

Für die weitere Beschreibung gilt folgende Festlegung. Sind in einer Figur zum Zweck zeichnerischer Eindeutigkeit Bezugsziffern enthalten, aber im unmittelbar zugehörigen Beschreibungstext nicht erläutert, so wird auf deren Erwähnung in vorangehenden Figurenbeschreibungen Bezug genommen.

### Figuren 4 und 5

Der in Fig. 4 dargestellte Dampferzeuger ist ähnlich aufgebaut wie der in Fig. 1 dargestellte, weist aber zwischen der Innenwand 11 und der Aussenwand 12 pro innerer Wasserdurchlassöffnung 111 ein Isolierteil 9 zur thermischen Isolierung der Aussenkammer 13 zum Gefässinnern hin auf. Die Isolierteile 9 erstrecken sich jeweils von der betreffenden inneren Wasserdurchlassöffnung 111 nach unten bis etwas unter die Höhe des oberen Randes des trichterförmigen Isoliereinsatzes 3. Sie isolieren die Aussenkammer 13 oberhalb der Kalkabsetzfläche 123 thermisch gegen das Gefässinnere hin. Das dargestellte Isolierteil 9 ist hierzu als wasserdichtes Blasteil mit einem luftgefüllten Hohlraum 91 ausgebildet, könnte aber auch ein wasserdichtes, verschweisstes, mehrteiliges Kunststoffspritzteil mit einem Hohlraum, ein wasserdichtes, verschweisstes, mehrteiliges Metallteil mit einem Hohlraum, ein dickwandiges Teil, insbesondere aus Elastomer, oder ein Kunststoffspritzteil mit gasförmigen Einlagerungen, insbesondere Lufteinlagerungen, sein oder aus einem schaumstoffartigen Material bestehen. Es weist einen sich in die betreffende innere Wasserdurchlassöffnung 111 erstreckenden Verankerungsteil 92 und einen entsprechend der Innenwand 11 gebogenen Mantelteil 93 auf.

Zu dem vorbeschriebenen erfindungsgemässen Dampferzeuger sind weitere konstruktive Variationen realisierbar. Hier ausdrücklich erwähnt seien noch:
- Anstatt zur thermischen Isolierung der Aussenkammer 13 gegen das Gefässinnere einen separaten Isoliereinsatz 3 vorzusehen, kann auch die Innenwand 11 im gewünschten Bereich besser isolierend ausgestaltet werden, beispielsweise durch Einschluss eines Hohlraums, dickwandige Ausbildung und/oder Verwendung eines geeigneten Materials.
- Die äusseren Wasserdurchlassöffnungen 121, 122 können anstatt unterhalb der Kalkabsetzfläche 123 auch im Bereich der letzteren angeordnet sein.
- Anstelle eines Isolierteils 9 pro innerer Wasserdurchlassöffnung 111 kann ein einziges, sich rund um die Innenwand 11 herum erstreckendes Isolierteil vorgesehen sein.

## Patentansprüche

1. Dampferzeuger mit einem Verdampfungsgefäss (1, 4) und mindestens einem Heizkörper (2), wobei das Verdampfungsgefäss (1, 4) mindestens teilweise doppelwandig mit einer Innenwand (11) und einer Aussenwand (12) ausgebildet ist, die eine Aussenkammer (13) begrenzen, wobei die Aussenwand (12) mindestens eine äussere Wasserdurchlassöffnung (121, 122) aufweist, so dass die Wasserzuführung in das Gefässinnere und die Wasserentnahme aus dem Gefässinnern über die oder mindestens eine der äusseren Wasserdurchlassöffnungen (121, 122) und die Aussenkammer (13) erfolgt, **dadurch gekennzeichnet, dass** die Innenwand (11) mindestens eine das Gefässinnere mit der Aussenkammer (13) verbindende innere Wasserdurchlassöffnung (111) aufweist, so dass die Wasserzuführung in das Gefässinnere aus der Aussenkammer (13) und die Wasserentnahme aus dem Gefässinnern in die Aussenkammer (13) über die oder mindestens eine der inneren Wasserdurchlassöffnungen (111) erfolgt.

2. Dampferzeuger nach Anspruch 1, **dadurch gekennzeichnet, dass** der Abstand zwischen der Innenwand (11) und der Aussenwand (12) grösstenteils zwischen 3 und 30 mm, vorzugsweise ca. 10 mm beträgt.

3. Dampferzeuger nach Anspruch 1 oder 2, **dadurch gekennzeichnet, dass** das Verdampfungsgefäss einen Verdampfungsbehälter (1), der unten eine Öffnung (14) aufweist, und einen darunter angeordneten auswechselbaren Kalkaufnahmebehälter (4) mit einer Füllöffnung (41) umfasst, so dass im Innern des Verdampfungsbehälters (1) ausgeschiedener Kalk durch die Verdampfungsbehälteröffnung (14) und die Füllöffnung (41) hindurch in den Kalkaufnahmebehälter (4) gelangt.

4. Dampferzeuger nach Anspruch 3, **dadurch gekennzeichnet, dass** ein doppelwandiger Teil des Verdampfungsgefässes sich am Verdampfungsbehälter (1) befindet.

5. Dampferzeuger nach Anspruch 3 oder 4, **dadurch gekennzeichnet, dass** der doppelwandige Teil des Verdampfungsgefässes mit der äusseren Wasserdurchlassöffnung bzw. -öffnungen sich am Kalkaufnahmebehälter (4) befindet.

6. Dampferzeuger nach einem der Ansprüche 1 bis 5, **dadurch gekennzeichnet, dass** die Aussenkammer (13) im Bereich der äusseren Wasserdurchlassöffnung bzw. -öffnungen (121, 122) derart zum Gefässinnern hin thermisch isoliert ist, dass die Wassertemperatur in diesem Bereich kleiner als 60°C, insbesondere kleiner als 50°C, ist.

7. Dampferzeuger nach Anspruch 6, **dadurch gekennzeichnet, dass** die thermische Isolierung der Aussenkammer (13) zum Gefässinnern hin mittels eines Isoliereinsatzes (3) erfolgt, der vorzugsweise
a) ein wasserdichtes Blasteil mit einem Hohlraum;
b) ein wasserdichtes, verschweisstes, mehrteiliges Kunststoffspritzteil mit einem Hohlraum;
c) ein wasserdichtes, verschweisstes, mehrteiliges Metallteil mit einem Hohlraum;
d) ein dickwandiges Teil, insbesondere aus Elastomer;
e) ein Kunststoffspritzteil mit gasförmigen Einlagerungen, insbesondere Lufteinlagerungen; oder
f) ein schaumstoffartiges Material umfasst.

8. Dampferzeuger nach einem der Ansprüche 1 bis 7, **dadurch gekennzeichnet, dass** die Innenwand (11) im unteren Teil und falls vorhanden der Isoliereinsatz (3) trichterförmig ausgebildet sind.

9. Dampferzeuger nach einem der Ansprüche 1 bis 8, **dadurch gekennzeichnet, dass** in der Aussenkammer (13) eine ungefähr horizontale oder nach aussen geneigte Kalkabsetzfläche (123) angeordnet ist, die insbesondere durch die Innenseite eines Teils der Aussenwand (12) geformt sein kann.

10. Dampferzeuger nach Anspruch 9, **dadurch gekennzeichnet, dass** die Aussenkammer (13) unterhalb der Kalkabsetzfläche (123) um die Innenwand (11) herum durchgehend ist und in diesem Bereich die äussere bzw. äusseren Wasserdurchlassöffnungen (121, 122) angeordnet sind.

11. Dampferzeuger nach Anspruch 9 oder 10, **dadurch gekennzeichnet, dass** die Kalkabsetzfläche (123) bis an die Innenwand (11) heranreicht und die Innenwand (11) und falls vorhanden der Isoliereinsatz (3) mindestens eine Einbuchtung (32, 112) aufweisen, die ein Durchfliessen von Wasser zwischen dem Rand der Kalkabsetzfläche (123) und der Innenwand (11) ermöglicht.

12. Dampferzeuger nach einem der Ansprüche 1 bis 11, **dadurch gekennzeichnet, dass** zwischen der Innenwand (11) und der Aussenwand (12) mindestens ein Isolierteil (9) zur thermischen Isolierung der Aussenkammer (13) zum Gefässinnern hin angeordnet ist, das sich von der inneren Wasserdurchlassöffnung bzw. -öffnungen (111) nach unten erstreckt und vorzugsweise
a) ein wasserdichtes Blasteil mit einem Hohlraum;
b) ein wasserdichtes, verschweisstes, mehrteiliges Kunststoffspritzteil mit einem Hohlraum;
c) ein wasserdichtes, verschweisstes, mehrteiliges Metallteil mit einem Hohlraum;
d) ein dickwandiges Teil, insbesondere aus Elastomer;
e) ein Kunststoffspritzteil mit gasförmigen Einlagerungen, insbesondere Lufteinlagerungen; oder
f) ein schaumstoffartiges Material umfasst.

13. Dampferzeuger nach einem der Ansprüche 1 bis 12, **dadurch gekennzeichnet, dass** die innere bzw. inneren Wasserdurchlassöffnungen (111) einen Durchmesser zwischen 10 und 50 mm, insbesondere zwischen 20 und 40 mm, und die äussere bzw. äusseren Wasserdurchlassöffnungen (121, 122) einen Durchmesser zwischen 10 und 40 mm, insbesondere zwischen 15 und 25 mm, aufweisen.

## Claims

1. A steam generator with an evaporation tank (1, 4) and at least one heating body (2), the evaporation tank (1, 4) having an at least partially double-walled design with an inner wall (11) and an outer wall (12) which bound an outer chamber (13), the outer wall (12) having at least one outer water passage opening (121, 122), so that the water supply to the inside of the tank and the water withdrawal from the inside of the tank takes place through the outer water passage opening or at least one of the outer water passage openings (121, 122) and the outer chamber (13), **characterized in that** the inner wall (11) has at least one inner water passage opening (111) connecting the inside of the tank to the outer chamber (13), so that the water supply to the inside of the tank from the outer chamber (13) and the water withdrawal from the inside of the tank to the outer chamber (13) takes place through the inner water passage opening or at least one of the inner water passage openings (111).

2. The steam generator as claimed in claim 1, **characterized in that** the distance between the inner wall (11) and the outer wall (12) is mostly between 3 and 30 mm, preferably approximately 10 mm.

3. The steam generator as claimed in claim 1 or 2, **characterized in that** the evaporation tank comprises an evaporation vessel (1), which has an opening (14) at the bottom and, arranged underneath it, an exchangeable lime receptacle (4) with a filling opening (41), so that lime precipitated inside the evaporation vessel (1) passes through the evaporation vessel opening (14) and the filling opening (41) into the lime receptacle (4).

4. The steam generator as claimed in claim 3, **characterized in that** a double-walled part of the evaporation tank is located on the evaporation vessel (1).

5. The steam generator as claimed in claim 3 or 4, **characterized in that** the double-walled part of the evaporation tank with the outer wall passage opening or openings is located on the lime receptacle (4).

6. The steam generator as claimed in one of claims 1 to 5, **characterized in that**, in the region of the outer water passage opening or openings (121, 122), the outer chamber (13) is thermally insulated relative to the inside of the tank in such a way that the water temperature in this region is less than 60°C, in particular less than 50°C.

7. The steam generator as claimed in claim 6, **characterized in that** the thermal insulation of the outer chamber (13) relative to the inside of the tank takes place by means of an insulation insert (3) which preferably comprises
a) a water-tight pneumatic part with a cavity;
b) a water-tight, welded, multi-part plastic injection part with a cavity;
c) a water-tight, welded, multi-part metal part with a cavity;
d) a thick-walled part, in particular in elastomer;
e) a plastic injection part with gaseous inclusions, in particular air inclusions; or
f) a cellular substance type of material.

8. The steam generator as claimed in one of claims 1 to 7, **characterized in that** the lower part of the inner wall (11) and the insulation insert (3), if present, have a funnel-shaped design.

9. The steam generator as claimed in one of claims 1 to 8, **characterized in that** an approximately horizontal or outwardly inclined lime deposition surface (123), which can be formed, in particular, by the inside of a part of the outer wall (12), is arranged in the outer chamber (13).

10. The steam generator as claimed in claim 9, **characterized in that** the outer chamber (13) is continuous around the inner wall (11) below the lime deposition surface (123) and the outer water passage opening or openings (121, 122) are arranged in this region.

11. The steam generator as claimed in claim 9 or 10, **characterized in that** the lime deposition surface (123) reaches as far as the inner wall (11) and the inner wall (11) and the insulation insert (3), if present, have at least one indentation (32, 112) which permits a flow of water between the edge of the lime deposition surface (123) and the inner wall (11).

12. The steam generator as claimed in one of claims 1 to 11, **characterized in that** at least one insulating part (9), for the thermal insulation of the outer chamber (13) relative to the inside of the tank, is arranged between the inner wall (11) and the outer wall (12), which insulating part (9) extends from the inner water passage opening or openings (111) downward and preferably comprises
a) a water-tight pneumatic part with a cavity;
b) a water-tight, welded, multi-part plastic injection part with a cavity;
c) a water-tight, welded, multi-part metal part with a cavity;
d) a thick-walled part, in particular in elastomer;
e) a plastic injection part with gaseous inclusions, in particular air inclusions; or
f) a cellular substance type of material.

13. The steam generator as claimed in one of claims 1 to 12, **characterized in that** the inner water passage opening or water passage openings (111) have a diameter between 10 and 50 mm, in particular between 20 and 40 mm, and the outer water passage opening or water passage openings (121, 122) have a diameter between 10 and 40 mm, in particular between 15 and 25 mm.

## Revendications

1. Générateur de vapeur avec un réservoir d'évaporation (1, 4) et au moins un corps chauffant (2), dans lequel le réservoir d'évaporation (1, 4) est réalisé au moins en partie à double paroi avec une paroi interne (11) et une paroi externe (12), qui délimitent une chambre extérieure (13), dans lequel la paroi externe (12) présente au moins un orifice extérieur de passage d'eau (121, 122), de telle manière que l'arrivée d'eau à l'intérieur du réservoir et le prélèvement d'eau de l'intérieur du réservoir se fassent par le ou au moins un des orifices extérieurs de passage d'eau (121, 122) et la chambre extérieure (13), **caractérisé en ce que** la paroi interne (11) présente au moins un orifice intérieur de passage d'eau (111) reliant l'intérieur du réservoir à la chambre extérieure (13), de telle manière que l'arrivée d'eau à l'intérieur du réservoir à partir de la chambre extérieure (13) et le prélèvement d'eau de l'intérieur du réservoir vers la chambre intérieure (13) se fassent par le ou au moins un des orifices intérieurs de passage d'eau (111).

2. Générateur de vapeur suivant la revendication 1, **caractérisé en ce que** la distance entre la paroi interne (11) et la paroi externe (12) vaut pour la plus grande partie entre 3 et 30 mm, de préférence environ 10 mm.

3. Générateur de vapeur suivant la revendication 1 ou 2, **caractérisé en ce que** le réservoir d'évaporation comprend un récipient d'évaporation (1), qui présente une ouverture (14) dans le bas, et un récipient interchangeable de réception du calcaire (4) avec une ouverture de remplissage (41), disposé en dessous, de telle manière que le calcaire déposé à l'intérieur du récipient d'évaporation (1) parvienne dans le récipient de réception du calcaire (4) en passant à travers l'ouverture (14) du récipient d'évaporation et l'ouverture de remplissage (41).

4. Générateur de vapeur suivant la revendication 3, **caractérisé en ce qu'**une partie à double paroi du réservoir d'évaporation se trouve sur le récipient d'évaporation (1).

5. Générateur de vapeur suivant la revendication 3 ou 4, **caractérisé en ce que** la partie à double paroi du réservoir d'évaporation avec l'orifice, respectivement les orifices extérieur(s) de passage d'eau, se trouve sur le récipient de réception du calcaire (4).

6. Générateur de vapeur suivant l'une quelconque des revendications 1 à 5, **caractérisé en ce que** la chambre extérieure (13) est isolée thermiquement par rapport à l'intérieur du réservoir, dans la région de l'orifice, respectivement des orifices extérieur(s) de passage d'eau (121, 122), de manière telle que la température de l'eau dans cette région soit inférieure à 60°C, en particulier inférieure à 50°C.

7. Générateur de vapeur suivant la revendication 6, **caractérisé en ce que** l'isolation thermique de la chambre extérieure (13) par rapport à l'intérieur du réservoir est réalisée au moyen d'un élément isolant (3), qui comprend de préférence
a) un élément gonflable étanche à l'eau, avec un volume creux;
b) une pièce en plastique moulée par injection, en plusieurs parties, soudée, étanche à l'eau avec un volume creux;
c) une pièce métallique en plusieurs parties, soudée, étanche à l'eau avec un volume creux;
d) une pièce à paroi épaisse, en particulier en élastomère;
e) une pièce en plastique moulée par injection contenant des bulles de gaz, en particulier des bulles d'air; ou
f) une matière de type cellulaire.

8. Générateur de vapeur suivant l'une quelconque des revendications 1 à 7, **caractérisé en ce que** la paroi interne (11) dans sa partie inférieure, et l'élément isolant (3) s'il est présent, sont réalisés en forme d'entonnoir.

9. Générateur de vapeur suivant l'une quelconque des revendications 1 à 8, **caractérisé en ce qu'**une surface de dépôt du calcaire (123) sensiblement horizontale ou inclinée vers l'extérieur, qui peut en particulier être formée par la face intérieure d'une partie de la paroi externe (12), est disposée dans la chambre extérieure (13).

10. Générateur de vapeur suivant la revendication 9, **caractérisé en ce que** la chambre extérieure (13) est ininterrompue autour de la paroi interne (11) en dessous de la surface de dépôt du calcaire (123) et **en ce que** l'orifice, respectivement les orifices extérieur(s) de passage d'eau (121, 122) est/sont disposé(s) dans cette région.

11. Générateur de vapeur suivant la revendication 9 ou 10, **caractérisé en ce que** la surface de dépôt du calcaire (123) se prolonge jusqu'à la paroi interne (11) et la paroi interne (11) et, s'il est présent, l'élément isolant (3), présente(nt) au moins un enfoncement (32, 112), qui permet un écoulement d'eau entre le bord de la surface de dépôt du calcaire (123) et la paroi interne (11).

12. Générateur de vapeur suivant l'une quelconque des revendications 1 à 11, **caractérisé en ce qu'**au moins une pièce isolante (9), destinée à l'isolation thermique de la chambre extérieure (13) par rapport à l'intérieur du réservoir, est disposée entre la paroi interne (11) et la paroi externe (12), qu'elle s'étend vers le bas à partir de l'orifice, respectivement des orifices intérieur(s) de passage d'eau (111) et qu'elle comprend de préférence
a) un élément gonflable étanche à l'eau, avec un volume creux;
b) une pièce en plastique moulée par injection, en plusieurs parties, soudée, étanche à l'eau avec un volume creux;
c) une pièce métallique en plusieurs parties, soudée, étanche à l'eau avec un volume creux;
d) une pièce à paroi épaisse, en particulier en élastomère;
e) une pièce en plastique moulée par injection contenant des bulles de gaz, en particulier des bulles d'air; ou
f) une matière de type cellulaire.

13. Générateur de vapeur suivant l'une quelconque des revendications 1 à 12, **caractérisé en ce que** l'orifice, respectivement les orifices intérieur(s) de passage d'eau (111) présente(nt) un diamètre compris entre 10 et 50 mm, en particulier entre 20 et 40 mm, et l'orifice, respectivement les orifices extérieur(s) de passage d'eau (121, 122) présente(nt) un diamètre compris entre 10 et 40 mm, en particulier entre 15 et 25 mm.
